# EUROPÄISCHE PATENTSCHRIFT

(11) **EP 1 607 549 B1**
(45) Veröffentlichungstag und Bekanntmachung des Hinweises auf die Patenterteilung: **13.10.2010**
(21) Anmeldenummer: 05450083.0
(22) Anmeldetag: 04.05.2005
(51) Int. Cl.: E04H 13/00

(54) **Denkmal**
Memorial
Pierre commémorative

(30) Priorität: 18.06.2004 AT 10402004
(43) Veröffentlichungstag der Anmeldung: 21.12.2005
(73) Patentinhaber: Schweiger, Norbert, 8793 Trofaiach (AT)
(72) Erfinder: Schweiger, Norbert, 8793 Trofaiach (AT)
(74) Vertreter: Gibler, Ferdinand

(56) Entgegenhaltungen:
- DE-A1- 19 963 303
- DE-U1- 20 010 189
- DE-U1- 20 113 400
- DE-U1-202004 003 663
- FR-A- 2 206 777
- FR-A- 2 577 965
- US-A- 1 365 635
- US-A- 2 124 143
- US-A- 5 546 710
- 'Standard headstone range' 25 Mai 2004, Seiten 1 - 2, XP009121284

## Beschreibung

Die Erfindung betrifft ein Denkmal, insbesondere ein Grabdenkmal, gemäß dem Oberbegriff des Anspruches 1.

Die FR 2 206 777 A zeigt einen Grabstein mit einer in einer Einfassung eingelassenen gläsernen Ansichtstafel.

Die DE 199 63 303 A1 zeigt eine Grabeinfassung aus Glas und Alu.

Die DE 201 13 400 U1 zeigt ein Grabmal in Kombination aus Glas und Stein.

Die US 5 546 710 A zeigt ebenfalls ein Grabmal mit Glaseinsätzen.

Die US 2 2124 143 wiederum zeigt einen Grabdenkmal umfassend einen transparenten Block. Derartige Denkmäler weisen einen Aufsatzteil aus Stein oder Kunststein auf. Dieser wird auch mit einer entsprechenden Aufschrift versehen, wobei unter dem Begriff "Aufschrift" auch eine bildliche Gestaltung mit oder ohne Beschriftung zu verstehen ist.

Bei diesen bekannten Lösungen ergibt sich der Nachteil, dass die Aufsatzteile sehr hart und spröde sind und sich nur mit großem Aufwand bearbeiten lassen. Außerdem sind sie sehr schwer und erfordern eine entsprechend ausgebildetes Fundament. Gerade bei Grabstätten besteht aber eine erhöhte Gefahr von Setzungen, wodurch sich in weiterer Folge statische Probleme ergeben können.

Ziel der Erfindung ist es diese Nachteile zu vermeiden und ein Denkmal der eingangs erwähnten Art vorzuschlagen, das sich durch ein geringes Gewicht und eine leichte Bearbeitbarkeit auszeichnet, und daher kostenschonend gefertigt werden kann, dass dauerhaft unempfindlich gegen Witterungseiuflüsse ist, und einfach gewartet, insbesondere gereinigt werden kann. Erfindungsgemäß wird dies bei einem Denkmal der eingangs erwähnten Art durch die kennzeichnenden Merkmale des Anspruches 1 erreicht.

Durch die vorgeschlagenen Maßnahmen ergibt sich der Vorteil, dass die Glasplatte aufgrund der Festigkeit dieses Materials relativ dünn gehalten werden kann und z.B. die Dicke der Glasplatte 15mm betragen kann. Dadurch ergibt sich ein, verglichen mit üblichen Aufsatzteilen aus Stein, die meist eine Dicke von ca. 20cm oder mehr aufweisen ein erheblich geringeres Gewicht, wodurch auch die Gefahr von statischen Problemen entsprechend verringert ist und auch mit leichteren Fundamenten das Auslangen gefunden wird. Dabei kann durch die Verwendung von Sicherheitsglas und die Anbringung eines Rahmens, der als Kantenschutz für die Glasplatte dient, ein hohes Maß an Sicherheit erreichbar. Dadurch ist es weiters möglich ein Denkmal zu schaffen welches unter Verzicht auf einen aufwändigen Rahmen und ohne weiteres tragendes Element die mechanische Belastung an der Einspannstelle sicher aufnehmen kann. Dadurch ist es weiters möglich ein sehr einfach aufgebautes Denkmal von geringer Masse zu schaffen, welches weitestgehend unempfindlich gegenüber Witterungseinflüssen und einfach zu reinigen ist. Ein derartiges Denkmal ist einfach herzustellen und aufgrund der geringen Masse einfach zu transportieren.

Durch die Merkmale des Anspruches 4 ergibt sich der Vorteil, dass der Rahmen sehr einfach hergestellt werden kann, wobei es genügt die einzelnen Profilstäbe über entsprechende Winkel miteinander zu verbinden oder zu verschweißen.

Dabei ist es verteilhaft die Merkmale des Anspruches 5 vorzusehen, wodurch sich eine schonende Halterung der relativ empfindlichen Kanten der Glasplatte im Rahmen ergibt, der sich über drei Seiten der Glasplatte erstreckt.

Durch die Merkmale des Anspruches 6 ergibt sich der Vorteil, dass die Beschriftung auf einem Aufschriftträger aufgebracht oder eingearbeitet werden kann, der aus einem beliebigen, relativ leicht beschriftbaren Material hergestellt sein kann, wie z.B. Glas aber auch Nirostastahl, Holz oder Kunststoff. Dadurch kann die Beschriftung relativ leicht geändert oder ergänzt werden, was insbesondere bei Grabdenkmälern ein wesentlicher Vorteil ist, wobei auch ein Austausch des Aufschriftträgers sehr einfach durchgeführt werden.

Dabei ist es vorteilhaft die Merkmale des Anspruches 7 vorzusehen, wodurch das Einbringen von Spannungen in die Glasplatte, bzw. den Aufsatzteil, insbesondere durch unterschiedliche Wärmedehnungen des Aufsatzteiles und des Aufschriftträgers weitgehend vermieden werden. Durch eine allfällige Neigung des Aufschriftträgers gegen den Aufsatzteil, wobei sich der Abstand zwischen diesen Teilen nach oben zu verringert, ergibt sich bei den üblichen Größen von Grabdenkmälern z. B. eine bessere Lesbarkeit der Aufschrift.

Um eine sichere Halterung des Aufsatzteiles im Sockel zu gewährleisten ist es vorteilhaft die Merkmale des Anspruches 8 vorzusehen. Dabei ist es zweckmäßig die Merkmale des Anspruches 9 vorzusehen, wodurch sich eine im weitgehend spannungsfreie Verankerung des Aufsatzteiles ergibt, wobei auch auf einfache Weise sichergestellt werden kann, dass keine Kante der Aufnahme direkt an der Glasplatte des Aufsatzteiles anliegt.

Die Erfindung wird unter Bezugnahme auf die beigeschlossenen Zeichnungen, in welchen besonders bevorzugte Ausführungsbeispiele dargestellt sind, näher beschrieben. Dabei zeigt:
Fig.1 ein erfindungsgemäßes Denkmal in Frontansicht,
Fig.2 Schnitt durch ein erfindungsgemäßes Denkmal gemäß der Linie B-B,
Fig.3 Schnitt durch ein erfindungsgemäßes Denkmal gemäß der Linie A-A,
Fig.4 ein Aufschriftträger in Schnittdarstellung,
Fig.5 ein Aufschriftträger im Grundriss,
Fig.6 ein Aufschriftträger im Seitenriss,
Fig.7 Abstandshalter für einen Aufschriftträger,
Fig.8 Abstandhalter für einen Aufschriftträger,
Fig.9 eine axonometrische Darstellung eines Sockels des Denkmals nach Fig.1,
Fig.10 eine Schnittdarstellung eines Sockels des Denkmals nach Fig.1,
Fig.11 ein Grundriss eines Sockels des Denkmals nach Fig.1,
Fig.12 ein Rahmens eines Denkmals nach Fig.1,
Fig.13 Schnitt durch einen Rahmen gemäß der Linie C-C,
Fig.14 eine mögliche Anbindung eines Sockels an den Untergrund,
Fig.15 eine mögliche Anbindung eines Sockels an den Untergrund, und
Fig.16 eine Seitenansicht eines Denkmals nach Fig. 1.

Die Fig. 1 und 16 zeigen ein Denkmal, insbesondere ein Grabdenkmal, mit einem Sockel 1, von dem ein mit diesem verbundener Aufsatzteil 5 aufragt, wobei Aufschriften vorgesehen sind, wobei der Sockel 1 mit einer Aufnahme 2 versehen ist, welche sich von dessen Oberseite nach unten zu erstreckt. In diese Aufnahme 2 ist der Aufsatzteil 5, der eine Glasplatte 3 insbesondere aus Sicherheitsglas umfasst, eingesetzt, wobei gegebenenfalls die Kanten des aus dem Sockel 1 aufragenden Abschnitts der Glasplatte 3 z. B. von einem Rahmen 7 umgriffen sind.

Bei einer besonders bevorzugten Ausführungsform eines erfindungsgemäßen Denkmals ist vorgesehen, dass der lediglich durch eine Glasplatte 3, insbesondere aus Sicherheitsglas, gebildete Aufsatzteil 5 unmittelbar in die Aufnahme 2 eingesetzt ist. Bevorzugt ist dabei vorgesehen, dass die Glasplatte 3 mit Mitteln zur Anbindung an die Aufnahme eingesetzt ist. Besonders bevorzugt ist vorgesehen, dass die Glasplatte 3 mittels eines Gießharzes 6, eines Kunststoffschaums, einem Kleber und/oder einer Dichtmasse in der Aufnahme 2 des Sockels 1 fixiert ist. Bei einem Gießharz kann es sich etwa um Polyesterharz, Epoxydharz, Acrylharz, PU- Vergussmassen oder ähnliches handeln. Bei einem Kunststoffschaum kann es sich etwa um die aus dem Baugewerbe zum Einschäumen von Tür- und/oder Fensterstöcken bekannten PU- Schäume oder ähnlichem handeln. Bei Dichtmassen kann es sich etwa um Dichtmasse umfassen Silikon, Kautschuk und/oder Acryl handeln. Weiters können verschiedenste Klebstoffen, wie etwa Methacrylatklebstoffe, Flüssigmetalle, Cyanacylatklebstoffe oder ähnliches zum Einsatz kommen. Es kann auch eine Kombination derartiger Mitteln zur Anbindung vorgesehen sein.

Ein Rahmen 7, wie dieser die Kanten einer Glasplatte 3 einer besonders bevorzugte Ausführungsform eines erfindungsgemäßen Denkmals umgreift, ist bevorzugt als nicht tragender Teil vorgesehen. Das heißt, dass der Rahmen 7 keinen Kontakt zum Sockel 1 haben muss, da der Rahmen 7 vorzugsweise keine festigkeitsunterstützenden Aufgaben hat, sondern lediglich dem Schutz der Kanten der Glasplatte 3 dient.

Die Fig. 2 und 3 zeigen Schnitte durch eine bevorzugte Ausführungsform eines erfindungsgemäßen Denkmals. Bei der dargestellten Ausführungsform ist ein hoher Sockel 1 vorgesehen, welcher mit dem Untergrund 19 verbunden ist. Die Fig. 14 und 15 zeigen zwei bevorzugte Anbindungen des Sockels 1 an den Untergrund. Bei der Ausführungsform gemäß Fig. 14 ist der Sockel 1 mittels Fundamentschrauben 20 an dem Untergrund 19 befestigt. Bei der Ausführungsform gemäß Fig. 15 erfolgt die Anbindung des Sockels 1 an den Untergrund 19 mittels spezieller Baukleber 21. Es kann auch vorgesehen sein, den Sockel 1 in ein Fundament einzusetzen und mittels Beton oder Mörtel eine Verbindung zum Untergrund 19 herzustellen.

Wie in den Fig. 9 bis 11 in besonders vorteilhafter Weise dargestellt, weist die Oberseite des Sockels 1 eine Aufnahme 2 mit im wesentlichen rechteckigen Querschnitt auf. Der Sockel 1 weist in der bevorzugten Ausführungsform die Form eines Quaders mit rechteckiger Grundfläche auf. Es kann jedoch jede beliebige Form, wie etwa Quader mit dreieckigen, oder trapezförmigen Seitenflächen oder etwa Halbzylinder, für den Sockel 1 vorgesehen sein.

Der Sockel 1 kann als innen hohler Körper, vorzugsweise umfassend Metall, insbesondere Stahl, Aluminium, Nirosta, gestaltet sein, oder als massiver Körper, vorzugsweise aus Holz, insbesondere aus Hartholz. Beide Ausführungsformen lassen sich mit den verschiedenen Möglichkeiten der Anbindungen an den Untergrund 19 kombinieren.

Wie aus der Fig. 9 zu ersehen ist, ist die Aufnahme 2 als allseits umschlossene Vertiefung in dem Sockel 1 ausgebildet.

In die Aufnahme 2 ist eine Glasplatte 3 vorzugsweise aus Sicherheitsglas gehalten, die Teil eines Aufsatzteiles 5 ist. Diese Glasplatte 3 liegt auf einem elastischen Band 4 auf und ist in der Aufnahme 3 mittels Gießharz 6 fixiert, wobei das Gießharz die Glasplatte 3 im Bereich der Aufnahme 2 vollständig umgibt.

Die Tiefe der Aufnahme 2 beträgt dabei ein Sechstel bis ein Zehntel der gesamten Höhe der Glasplatte 3.

Die Glasplatte 3 kann dabei mit einem Dekor, Bildern oder Schrift versehen sein. Hiezu kann die Glasplatte 3 mit einer UV-beständigen Folie beklebt werden und/oder das Dekor und/oder die Schrift und/oder das Bild mittels sandstrahlen in das Glas eingebracht werden.

Oberhalb des Sockels 1 ist der Aufsatzteil 5, bzw. die Glasplatte 3 vorzugsweise von einem Rahmen 7 umgeben, der gleichzeitig als Kantenschutz für die Glasplatte 3 dient. Ein derartiger Rahmen 7 ohne Sockel 1 und Aufsatzteil 5 ist in der Fig. 12 dargestellt. Dieser Rahmen 7 ist bei Verwendung von Sicherheitsglas für die Glasplatte 3 von besonderem Vorteil.

Dieser Rahmen 7 des Aufsatzteiles 5 ist aus Profilstäben 8 hergestellt, wobei die Profilstäbe 8 aus äußeren Profilstäben 8' und inneren Profilstäben 9 zusammengesetzt sind. Dabei sind in den Profilstäben 8 Elastomer-Profilstreifen 10 gehalten, die an der Glasplatte 3 anliegen und gleichzeitig als Dichtung gegen das Eindringen von Flüssigkeiten, wie etwa Regenwasser und Putzmittel dienen.

Wie insbesondere aus den Fig. 2, 3 und 13 zu ersehen ist, weist der Rahmen 7 vorspringende Bereiche 11 auf, die sich über die drei Seiten der aufragenden Glasplatte 3 erstrecken. Es kann auch vorgesehen sein, wie bei der Ausführung gemäß Fig. 13 den Rahmen 7 Massiv auszuführen.

Aus den Fig. 1 und 16 ist zu ersehen, dass an dem Aufsatzteil 5 ein Aufschriftträger 12 befestigt ist der aus beliebigem, relativ leicht beschriftbarem Material, wie z. B. aus Glas, aber auch Nirostastahl, Holz, Kunststoff od. dgl., hergestellt ist. Dabei ist der Aufschriftträger 12, auf dem eine entsprechende Aufschrift, die auch aus bildlichen Darstellungen bestehen kann, aufgebracht oder auch eingearbeitet sein kann, über Abstandhalter 13, 13' gehalten, welche in den Fig. 7 und 8 dargestellt sind.

Diese Abstandhalter 13, 13' weisen bevorzugt eine abgeschrägte Auflagefläche 14 auf, welche einen Winkel α von 0° bis 75°, vorzugsweise von 5° bis 45°, insbesondere von 10° bis 25°, vor allem ca. 13° aufweisen.

Dadurch ergibt sich eine Winkelstellung des Aufschriftträgers 12 und der Glasplatte 3 des Aufsatzteiles 5. Dabei sind die Abstandhalter 13, 13' in den Eckbereichen des Aufschriftträgers 12 angeordnet und mit der Glasplatte 3 verbunden, z.B. durch kleben oder mittels Schrauben. Hiezu können in dem Aufschriftträger 12, wie in den Fig. 4 bis 6 dargestellt, Bohrungen 17 vorgesehen sein, welche bevorzugt Ansenkungen 18 aufweisen sind.

Die Abstandhalter 13, 13', die ungleich lang sind, weisen auf ihren Auflageflächen 14 Gewindebohrungen 15 auf, die senkrecht zu den Auflageflächen 14 verlaufen und zur Aufnahme von Befestigungsschrauben 16 dienen, die den Aufschriftträger 12 durchsetzen.

Die Länge der Abstandhalter 13, 13' ist dabei derart zu wählen, dass diese sowohl auf der Glasplatte 3 als auch auf dem Aufschriftträger 12 plan aufliegen.

## Patentansprüche

1. Denkmal, insbesondere Grabdenkmal, mit einem Sockel (1), von dem ein mit diesem verbundener Aufsatzteil (5) aufragt, wobei Aufschriften vorgesehen sind, wobei der Sockel (1) mit einer sich von dessen Oberseite nach unten erstreckenden Aufnahme (2) versehen ist, in die der Aufsatzteil (5), der eine Glasplatte (3) umfasst, eingesetzt ist, wobei die Glasplatte (3) zu einem Zehntel bis zu einem Sechstel ihrer Höhe in die Aufnahme (2) des Sockels (1) eingreift und in dieser fixiert ist, **dadurch gekennzeichnet, dass** zum Schutz der Kanten der Glasplatte (3) lediglich die Kanten des aus dem Sockel (1) aufragenden Abschnitts der Glasplatte (3) von einem Rahmen (7) umgriffen sind, und dass der Rahmen (7) vorspringende Bereiche (11) aufweist, die sich über die drei Seiten der aufragenden Glasplatte (3) erstrecken.

2. Denkmal gemäß Anspruch 1, **dadurch gekennzeichnet, dass** der Rahmen (7) kontaktfrei zum Sockel (1) ist.

3. Denkmal gemäß Anspruch 1 oder 2, **dadurch gekennzeichnet, dass** die Glasplatte (3) aus Sicherheitsglas ist.

4. Denkmal gemäß einem der Ansprüche 1 bis 3, **dadurch gekennzeichnet, dass** die Glasplatte (3) dünn, insbesondere 15mm, ist.

5. Denkmal gemäß einem der Ansprüche 1 bis 4, **dadurch gekennzeichnet, dass** der Rahmen (7) aus Profilstäben (8), vorzugsweise aus Aluminiumprofil, hergestellt ist, in dem die Glasplatte (3) eingesteckt ist.

6. Denkmal gemäß Anspruch 5, **dadurch gekennzeichnet, dass** in den Profilstäben (8) des Rahmens (7) Elastomer-Profile (10) gehalten sind, die an der Glasplatte (3) anliegen.

7. Denkmal gemäß einem der Ansprüche 1 bis 6, **dadurch gekennzeichnet, dass** an der Glasplatte (3) ein Aufschriftträger (12), an dem die Aufschrift aufgebracht oder eingearbeitet ist, lösbar gehalten ist.

8. Denkmal gemäß Anspruch 7, **dadurch gekennzeichnet, dass** der Aufschriftträger (12) über Abstandhalter (13, 13') mit der Glasplatte (3) verbunden ist, wobei der Aufschriftträger (12) mit der Glasplatte (3) vorzugsweise einen Winkel α einschließt und die Abstandhalter (13, 13') mit in einem entsprechenden Winkel α verlaufenden Auflageflächen (14) versehen sind und paarweise ungleich lang sind.

9. Denkmal gemäß einem der Ansprüche 1 bis 8, **dadurch gekennzeichnet, dass** die Glasplatte (3) mittels eines Gießharzes (6), eines Kunststoffschaums, einem Kleber und/oder einer Dichtmasse in der Aufnahme (2) des Sockels (1) fixiert ist.

10. Denkmal gemäß einem der Ansprüche 1 bis 9, **dadurch gekennzeichnet, dass** die Glasplatte (3) auf einem elastischen Band (4) aufliegt und in der Aufnahme (2) des Sockels (1) mittels eines Gießharzes (6) fixiert ist, und dass das Gießharz (6) die Glasplatte (3) im Bereich der Aufnahme (2) vollständig umgibt.

## Claims

1. A memorial, especially a grave monument, comprising abase (1), from which an attachment (5) which is connected with the same protrudes upwardly, with inscriptions being provided, with the base (1) being provided with a receptacle (2) which extends downwardly from its upper side and in which the attachment comprising a glass pane (3) is inserted, with the glass pane (3) engaging by one-tenth up to one-sixth of its height in the receptacle (2) of the base (1) and is fixed therein, **characterized in that** for the protection of the edges of the glass pane (3) merely the edges of the section of the glass pane (3) protruding from the base (1) is encompassed by a frame (7) and the frame (7) comprises protruding sections (11) which extend over the three sides of the upwardly protruding glass pane (3).

2. A memorial according to claim 1, **characterized in that** the frame (7) is free from contact with the base (1).

3. A memorial according to claim 1 or 2, **characterized in that** the glass pane (3) is made of safety glass.

4. A memorial according to one of the claims 1 to 3, **characterized in that** the glass pane (3) is thin, especially 15 mm.

5. A memorial according to one of the claims 1 to 4, **characterized in that** the frame (7) is made of profiled bars (8), preferably aluminum profile, in which the glass pane (3) is inserted.

6. A memorial according to claim 5, **characterized in that** elastomer profiles (10) are held in the profiled bars (8) of the frame (7), which profiles rest on the glass pane (3).

7. A memorial according to one of the claims 1 to 6, **characterized in that** an inscription carrier (12) to which the inscription is applied or in which it is embedded is detachably held on the glass pane (3).

8. A memorial according to claim 7, **characterized in that** the inscription carrier (12) is connected via spacers (13, 13') with the glass pane (3), with the inscription carrier (12) preferably enclosing an angle a with the glass pane (3) and the spacers (13, 13') are provided with contact surfaces (14) extending in a respective angle α and are unequally long in pairs.

9. A memorial according to one of the claims 1 to 8, **characterized in that** the glass pane (3) is fixed in the receptacle (2) of the base (1) by means of a casting resin (6), a plastic foam, an adhesive and/or a sealing compound.

10. A memorial according to one of the claims 1 to 8, **characterized in that** the glass pane (3) rests on an elastic band (4) and is fixed in the receptacle (2) of the base (1) by means of a casting resin (6), and the casting resin (6) encompasses the glass pane (3) completely in the region of the receptacle (2).

## Revendications

1. Monument, en particulier monument funéraire, avec un socle (1) duquel dépasse une partie rapportée (5) qui lui est reliée, dans lequel des inscriptions sont prévues, dans lequel le socle (1) est muni d'un logement (2) s'étendant vers le bas à partir de sa surface, dans lequel est introduit la partie rapportée (5) qui comprend une plaque de verre (3), laquelle plaque de verre (3) se met en prise sur un dixième à un sixième de sa hauteur dans le logement (2) du socle (1) et est fixée dans celui-ci, **caractérisé en ce qu'**afin de protéger les bords de la plaque de verre (3), seuls les bords de la partie de la plaque de verre (3) dépassant du socle (1) sont entourés par un cadre (7) et **en ce que** le cadre (7) présente des zones en saillie (11) qui s'étendent sur les trois côtés de la plaque de verre (3) qui dépasse.

2. Monument selon la revendication 1, **caractérisé en ce que** le cadre (7) n'a pas de contact avec le socle (1).

3. Monument selon la revendication 1 ou 2, **caractérisé en ce que** la plaque de verre (3) est faite de verre de sécurité.

4. Monument selon l'une des revendications 1 à 3, **caractérisé en ce que** la plaque de verre (3) est mince et mesure en particulier 15 mm.

5. Monument selon l'une des revendications 1 à 4, **caractérisé en ce que** le cadre (7) est fait de barres profilées (8), de préférence en profilé d'aluminium, dans lequel la plaque de verre (3) est insérée.

6. Monument selon la revendication 5, **caractérisé en ce que** des profilés en élastomère (10) s'appuyant sur la plaque de verre (3) sont retenus dans les barres profilées (8) du cadre (7).

7. Monument selon l'une des revendications 1 à 6, **caractérisé en ce qu'**un support d'inscription (12) sur lequel l'inscription est appliquée ou intégrée est retenu de manière amovible sur la plaque de verre (3).

8. Monument selon la revendication 7, **caractérisé en ce que** le support d'inscription (12) est relié à la plaque de verre (3) au moyen de cales d'écartement (13, 13'), le support d'inscription (12) formant de préférence avec la plaque de verre (3) un angle α et les cales d'écartement (13, 13') étant pourvues de surfaces d'appui (14) formant un angle α correspondant et étant de longueur différente deux par deux.

9. Monument selon l'une des revendications 1 à 8, **caractérisé en ce que** la plaque de verre (3) est fixée dans le logement (2) du socle (1) au moyen d'une résine coulée (6), d'une mousse de plastique, d'une colle et/ou d'un mastic d'étanchéité.

10. Monument selon l'une des revendications 1 à 9, **caractérisé en ce que** la plaque de verre (3) repose sur une bande élastique (4) et est fixée dans le logement (2) du socle (1) au moyen d'une résine coulée (6), et **en ce que** la résine coulée (6) entoure complètement la plaque de verre (3) au niveau du logement (2).
